# EUROPÄISCHE PATENTSCHRIFT

(11) **EP 0 830 224 B1**
(45) Veröffentlichungstag und Bekanntmachung des Hinweises auf die Patenterteilung: **01.08.2001**
(21) Anmeldenummer: 96917404.4
(22) Anmeldetag: 22.05.1996
(51) Int. Cl.: B22D 41/24

(54) **GIESSPFANNENSCHIEBER**
FOUNDRY LADLE SLIDING GATE
VANNE POUR POCHE DE COULEE

(30) Priorität: 22.05.1995 DE 19518759; 07.06.1995 DE 19520800
(43) Veröffentlichungstag der Anmeldung: 25.03.1998
(73) Patentinhaber: Zimmermann & Jansen GmbH, D-52355 Düren (DE)
(72) Erfinder: FLOSSDORF, Kurt, D-52393 Hürtgenwald (DE); HANNES, Heinz, Dieter, D-52353 Düren (DE); LOTHMANN, Josef, D-52379 Langerwehe (DE)
(74) Vertreter: Popp, Eugen, Dr.
(86) Internationale Anmeldenummer: EP9602207
(87) Internationale Veröffentlichungsnummer: WO9637323

(56) Entgegenhaltungen:
- CH-A- 639 301
- FR-A- 1 599 949
- FR-A- 2 090 260
- FR-A- 2 277 644
- FR-A- 2 401 725
- FR-A- 2 462 952

## Beschreibung

Die Erfindung betrifft einen Gießpfannenschieber gemäß Patentanspruch 1. Spezifizierte Ausgestaltungen sind in den unterausprüchen 2-15 angegeben.

Aus der FR-A-2 277 644 ist ein Gießpfannenschieber bekannt, der aus einem Gehäuse, einer ortsfest montierten Kopfplatte und einer relativ dazu verschiebbaren Schieberplatte, die zu diesem Zweck innerhalb eines relativ zum Gehäuse verschiebbaren Gleitrahmens gehalten ist, besteht.

Ferner ist es bekannt, die Schieberplatte mittels Federelementen gegen die Kopfplatte zu drücken. Nur beispielhaft wird dazu auf die Broschüre der Anmelderin mit dem Titel "Sliding Gate Valve Systems for Ladles" mit Veröffentlichungsvermerk "Cat.-No. 401.1-05.89-P2000E" verwiesen.

Des weiteren wird diesbezüglich auf Fig. 5 hingewiesen, die einen Teil eines herkömmlichen Gießpfannenschiebers im Längsschnitt zeigt. Dieser Gießpfannenschieber ist gekennzeichnet durch eine an der Unterseite des nicht näher dargestellten Gießgefäßes befestigte Montageplatte 1, innerhalb der ein aus Feuerfest-Material bestehender Wechselring 34 plaziert ist, ein Schiebergehäuse 2, einen Gleitrahmen 5 sowie durch eine ortsfeste Kopfplatte K2 und eine relativ dazu verschiebbare Schieberplatte K1. Das Schiebergehäuse 2 ist aus seitlichen Begrenzungswänden 6 und einer Bodenplatte 3 zusammengesetzt. Der Gleitrahmen 5 umfaßt eine sich parallel zur Schieberplatte K1 erstreckende Platte 8 mit hülsenartigen Aufnahmetaschen 9 zur Aufnahme von thermodynamischen Federelementen 10, die sich an der Unterseite der Schieberplatte K1 einerseits und an der Bodenplatte 4 des Gleitrahmens 5 andererseits abstützen unter entsprechender Andrückung der Schieberplatte K1 gegen die Kopfplatte K2. An der schieberplattenseitigen Seite der Bodenplatte 4 des Gleitrahmens 5 sind den thermodynamischen Federelementen 10 topfartige Ausnehmungen 12 zugeordnet, in die sich ein axialer Fortsatz der thermodynamischen Federelemente 10 hineinerstrecken kann. Die Abstützung der thermodynamischen Federelemente 10 erfolgt am oberen Rand der Ausnehmungen 12 über eine Stützscheibe 13.

Die Schieberplatte ist samt Gehäuse 2 und Gleitrahmen 5 gegenüber der Kopfplatte K2 abschwenkbar. Die dieser Schwenkmechanik zugeordnete Schließvorrichtung ist in Fig. 4 mit der Bezugsziffer 11 gekennzeichnet.

Unterhalb des Gehäuses 2 erstreckt sich noch eine wärmedämmende Schutzplatte 7.

Der Gleitrahmen 5 ist innerhalb des Gehäuses 2 längsverschieblich gelagert. Zu diesem Zweck umfaßt die Bodenplatte 3 des Gehäuses 2 innenseitig flachbandartige Gleitschienen 14, während die Bodenplatte 4 des Gleitrahmens 5 außenseitig bzw. an ihrer Unterseite zugeordnete ebenfalls flachbandartige Gleitschienen 15 aufweist. Diese beiden Gleitschienen 14, 15 definieren auch einen geringen Spalt 16 zwischen der Unterseite der Bodenplatte 4 des Gleitrahmens 5 und der Innen-bzw. Oberseite der Bodenplatte 3 des Gehäuses 2.

In der Praxis hat sich gezeigt, daß aus dem Feuerfest-Material insbesondere der Schieberplatte während des Betriebes Teerbestandteile entweichen, die innerhalb des Gleitrahmens und Gehäuses nach unten abtropfen. Dabei werden die Taschen 9 für die Aufnahme der thermodynamischen Federelemente 10 zugesetzt. Auch die durch die Gleitschienen 14, 15 definierten Gleitflächen verschmutzen. In der Regel bestehen die Gleitschienen 14, 15 aus Bronze. Teer setzt sich dort ab mit der Folge, daß die Gleitflächen klebrig werden. Die weitere Folge ist, daß der Gleitrahmen 5 nicht mehr ruckfrei hin- und herbewegt werden kann. Die Präzision des Schiebers geht im Laufe des Betriebes dadurch verloren.

Der vorliegenden Erfindung liegt die Aufgabe zugrunde, die vorgenannten Verschmutzungsprobleme zu vermeiden und damit einen dauerhaft präzisen Betrieb des Schiebers zu gewährleisten.

Diese Aufgabe wird durch die kennzeichnenden Merkmale des Patentanspruches 1 gelöst. Der Kern der vorliegenden Erfindung liegt also darin, daß die Gleitflächen außerhalb des verschmutzungskritischen Bereichs liegen. Dadurch ist ein dauerhaft präziser Betrieb gewährleistet.

Von wesentlicher Bedeutung für die Erfindung ist die Maßnahme, daß der Gleitrahmen einstückig ausgebildet ist, wobei der Boden eine Art Stegrost definiert. Dadurch wird eine gesonderte Bodenplatte sowohl für den Gleitrahmen als auch für das Gehäuse entbehrlich. Durch die durch den Stegrost gebildeten Bodenöffnungen kann der von der Schieberplatte stammende Teer nach unten abtropfen, ohne daß irgendwelche Schieberteile, insbesondere bewegten Teile verschmutzt werden. Gleiches gilt, wenn der Boden durch den Federelementen zugeordnete Stützstege oder -platten definiert, im übrigen aber ebenfalls offen ausgebildet ist.

Des weiteren ist von besonderer Bedeutung die Lochplatten-Konstruktion für die thermodynamischen Federelemente, da diese Konstruktion einen einfachen Ein- und Ausbau der thermodynamischen Federelemente einerseits sowie insbesondere einen einfachen Austausch derselben als Baueinheit erlaubt. Vor allem kann dadurch auch das Positionsmuster der thermodynamischen Federelemente in einfacher Weise verändert werden, nämlich durch Verwendung von Lochplatten mit unterschiedlich angeordneter Lochung für die thermodynamischen Federelemente. Auch entfallen im Vergleich zum Stand der Technik die verschmutzungsintensiven Aufnahmetaschen für die thermodynamischen Federelemente sowie die Stützscheiben dür die Abstützung derselben an der Bodenplatte des Gleitrahmens. Die thermodynamischen Federelemente sind erfindungs gemäß so positioniert, daß sie sich an den Knoten- bzw. Kreuzungspunkten der den stegrostartigen Boden definierenden Stege des Gleitrahmens abstützen.

Nachstehend wird eine Ausführungsform eines erfindungsgemäß ausgebildeten Schiebers anhand der beigefügten Zeichnungen näher erläutert, wobei nur die hier wesentlichen Teile dargestellt sind. Es zeigen:
- Fig. 1: den hier wesentlichen Teil eines erfindungsgemäß ausgebildeten Schiebers im Längsschnitt;
- Fig. 2: einen Teil des trogförmigen Gleitrahmens in perspektivischer Unteransicht;
- Fig. 3: die relative Zuordnung zwischen thermodynamischen Federelementen, Lochplatte und Druckplatte in perspektivischer Teil-Unteransicht;
- Fig. 4: eine alternative Ausführungsform des erfindungsgemäßen Schiebers in Unteransicht; und
- Fig. 5: einen Teil eines herkömmlichen Gießpfannenschiebers im Längsschnitt.

Wie den Fig. 1 und 2 sehr gut entnommen werden kann, ist der Gleitrahmen, innerhalb dem die Schieberplatte k1 positioniert ist, nach Art eines Troges ausgebildet, dessen obere Längsränder 17 seitlich nach außen vorstehen und an ihren Unterseiten Gleitflächen 18 aufweisen, die im Betrieb mit gehäuseseitigen Gleitflächen 19 korrespondieren. In den Fig. 1 und 2 ist der trogfärmige Gleitrahmen mit der Bezugsziffer 20 gekennzeichnet. Des weiteren begrenzen bei der dargestellten Ausführungsform die Gleitflächen 18 und 19 jeweils V-förmige Nuten, zwischen denen ein Gleitstab 21 angeordnet ist, der einen etwa quadratischen Querschnitt aufweist. Dieser Gleitstab besteht vorzugsweise aus hochgleitfähigem Material, z. B. Bronze oder dergleichen.

Es ist natürlich genausogut denkbar und herstellungstechnisch sogar bevorzugt, die Gleitflächen 18, 19 durch flachbandartige Gleitschienen entsprechend den Gleitschienen beim Stand der Technik zu definieren. In diesem Fall sind die gleitrahmenseitigen Gleitflächen 18 durch an den Unterseiten der seitlich vorstehenden Längsränder angeordnete Gleitschienen bestimmt, während die gehäuseseitigen Gleitflächen 19 durch an der zugekehrten Oberseite des Gehäuses 22 angeordnete Gleitschienen definiert sind. Das Gehäuse 22 ist bei der in Fig. 1 dargestellten Ausführungsform auf ein rechteckförmiges Hohlkastenprofil reduziert. Eine Gehäuse-Bodenplatte ist entbehrlich. Auch fehlt bei der konkreten Ausführungsform eine gesonderte Gleitrahmen-Bodenplatte, da der Gleitrahmen als einstückiges Stahlgußteil hergestellt ist. Wie insbesondere der Fig. 2 gut entnommen werden kann, ist der Boden 23 des trogförmigen Gleitrahmens 20 nach Art eines Stegrostes ausgebildet. Die auch hier vorhandenen thermodynamischen Federelemente 10, durch die im Betrieb die Schieberplatte K1 gegen die Kopfplatte K2 gedrückt wird, stützen sich gleitrahmenseitig an den Knoten- bzw. Kreuzungspunkten 24 der den stegrostartigen Boden 23 definierenden Stege 25 ab. Dadurch werden den Federelementen zugeordnete Stützscheiben entbehrlich, wie sie z. B. beim Stand der Technik nach Fig. 4 notwendig sind. Zwischen der Schieberplatte K1 und den diese gegen die Kopfplatte K2 drückenden thermodynamischen Federelementen 10 ist noch eine Druckplatte 26 angeordnet, an der sich die erwähnten Federelemente 10 schieberplattenseitig abstützen. Die thermodynamischen Federelemente 10 sind also zwischen der Druckplatte 26 und dem Boden 23 des trogförmigen Gleitrahmens 20 wirksam.

Von besonderer Bedeutung ist noch, daß die thermodynamischen Federelemente 10 durch eine sich parallel zum Boden 23 des trogförmigen Gleitrahmens 20 bzw. parallel zur Schieberplatte K1 oder auch parallel zur Druckplatte 26 erstreckende Lochplatte 27 in Position gehalten sind. Die thermodynamischen Federelemente 10 können in den Löchern 28 der Lochplatte 27 klemmend gehalten sein, so daß die Federelemente 10 samt Lochplatte 27 als Baueinheit montierbar, demontierbar bzw. austauschbar sind, ohne daß die Gefahr besteht, daß sie aus der Lochplatte bzw. aus den Löchern 28 derselben herausfallen.

Die Montageeinheit "Lochplatte 27/Federelemente 10" ist hinsichtlich der Handhabung höchst bedienerfreundlich. Es können Lochplatten mit nach unterschiedlichen Muster angeordneten Löchern bereitgestellt werden, die bei Bedarf nach entsprechender Bestückung mit Federelementen lediglich ausgetauscht zu werden brauchen. Natürlich sind die Löcher 28 der Lochplatte 27 stets Kreuzungspunkten 24 im Boden 23 des Gleitrahmens 20 zugeordnet.

Die Lochplatte 27 erstreckt sich bei der dargestellten Ausführungsform in nur geringem Abstand von der Druckplatte 26 parallel zu dieser.

Um auch nur die geringste Gefahr einer Verschmutzung der Gleitflächen 18 und 19 zwischen Gleitrahmen 20 und Gehäuse 22 durch Teer oder dergleichen zu vermeiden, liegen die erwähnten Gleitflächen etwa auf Höhe der Schieberplatte K1, und zwar - wie bereits erwähnt - außerhalb des Gleitrahmehs 20. Der unvermeidliche Teer, der im Betrieb vom Feuerfest-Material der Kopf- und/oder Schieberplatte abgeschieden wird, kann durch die Öffnungen 28 im Boden 23 des Gleitrahmens 20 hindurch nach außen entweichen bzw. abtropfen. 'Die Bodenöffnungen 28 werden zwischen den Bodenstegen 25 definiert.

Entsprechend Fig. 3 kann die Lochplatte 27 in Position relativ zur Druckplatte 26 durch eine Keilverriegelung 29 gehalten sein. Diese ist durch eine an der Unterseite der Druckplatte 26 angeordnete Lasche 30 mit Queröffnung 31 einerseits und einen in die Queröffnung 31 einführbaren Keil 32 andererseits definiert. Die Lasche 30 erstreckt sich im montierten Zustand durch eine entsprechende Öffnung 33 in der Lochplatte 27 hindurch. Der Keil 32 ist als Flachkeil ausgebildet und dient zur klemmenden Verriegelung der Lochplatte 27 relativ zur Druckplatte 26. Der Abstand zwischen Lochplatte 27 und Druckplatte 26 wird durch einen radial vorstehenden Umfangsrand 34 an der der Schieberplatte K1 zugewandten Seite der thermodynamischen Federelemente 10 definiert. Dieser Umfangsrand 34 weist einen Durchmesser auf, der größer ist als der Innendurchmesser der den Federelementen 10 zugeordneten Löcher 28 in der Lochplatte 27. Im montierten Zustand erstreckt sich der Umfangsrand 34 zwischen der Lochplatte 27 und der Druckplatte 26 so wie dies in Fig. 1 dargestellt ist. Mittels des Flachkeils 33 wird die Lochplatte 27 gegen die Umfangsränder 34 der thermodynamischen Federelemente 10 gepreßt, und damit in einem durch die Höhe der Umfangsränder 34 bestimmten Abstand von der Druckplatte 26 gehalten. Vorzugsweise sind zwei Keilverriegelungen 29 der beschriebenen Art vorgesehen, und zwar jeweils an zwei gegenüberliegenden Enden der Lochplatte 27.

Statt der beschriebenen Keilverriegelung ist auch eine Schraubverbindung der Lochplatte 27 mit der Druckplatte 26 möglich. Des weiteren sind statt der beschriebenen thermodynamischen Federelemente auch reine Stahlfederpakete, wie Schrauben- oder Tellerfedern, denkbar.

In Fig. 4 ist ein Schieber in Unteransicht dargestellt, wobei Teile, die bereits anhand der vorangehenden Figuren beschrieben sind, in Fig. 4 mit denselben Bezugsziffern versehen sind. Diese Ausführungsform unterscheidet sich von der vorbeschriebenen Konstruktion zum einen dadurch, daß der Gleitrahmen 20 eine Stahlplatten-Schweißkonstruktion ist, und zu anderen dadurch, daß der Boden 23 des Gleitrahmens durch die Bodenfläche nur im Wirkbereich der Federelemente 10 zur gleitrahmenseitigen Abstützung derselben bedeckende Stützstege bzw. Stegplatte 35 definiert ist. Diese Platte umfaßt ein zentrales Fenster 36, in dessen Bereich keine Federelemente 10 angeordnet sind. Auch die übrigen Bereiche 37, 38 des Bodens, in dem keine Federelemente 10 wirksam sind, ist offen, so daß Teer oder dgl. ungehindert nach unten abtropfen kann.

Sämtliche in den Anmeldungsunterlagen offenbarten Merkmale werden als erfindungswesentlich beansprucht, soweit sie einzeln oder in Kombination gegenüber dem Stand der Technik neu sind.

### Bezugszeichenliste

- 1: Montageplatte
- 2: Schiebergehäuse
- 3: Bodenplatte (Gehäuse)
- 4: Bodenplatte (Gleitrahmen)
- 5: Gleitrahmen
- 6: Seitenwand
- 7: Schutzplatte
- 8: Platte
- 9: Aufnahmetasche
- 10: thermodynamische Federelemente
- 11: Schließvorrichtung
- 12: Ausnehmung
- 13: Stützscheibe
- 14: Gleitschiene
- 15: Gleitschiene
- 16: Spalt
- 17: Längsrand
- 18: Gleitfläche
- 19: Gleitfläche
- 20: Gleitrahmen
- 21: Gleitstab
- 22: Gehäuse
- 23: Boden
- 24: Kreuzungspunkt
- 25: Steg
- 26: Druckplatte
- 27: Lochplatte
- 28: Öffnung
- 29: Keilverriegelung
- 30: Lasche
- 31: Queröffnung
- 32: Keil
- 33: Öffnung
- 34: Wechselring
- 35: Steg- bzw. Stützplatte
- 36: Fenster
- 37: offener Bodenbereich
- 38: offener Bodenbereich

## Patentansprüche

1. Gießpfannenschieber, bestehend aus einem Gehäuse (22), einer ortsfest montierten Kopfplatte (K2) und einer relativ dazu verschiebbaren Schieberplatte (K1), die zu diesem Zweck innerhalb eines relativ zum Gehäuse (22) verschiebbaren Gleitrahmens (20) gehalten ist, wobei der Gleitrahmen (20) nach Art eines Troges ausgebildet ist, dessen obere Längsränder (17) seitlich nach außen vorstehen und Gleitflächen (18) umfassen, die im Betrieb mit gehäuseseitigen Gleitflächen (19) korrespondieren,
**dadurch gekennzeichnet**, daß
die Schieberplatte (K1) mittels Federelementen (10) gegen die Kopfplatte (K2) drückbar ist, und daß der Boden (23) des trogförmigen Gleitrahmens (20) durch Stützstege oder -platten für die zwischen Boden (23) und Schieberplatte (K1) wirkenden Federelemente definiert ist, wobei der Bereich zwischen diesen Stützstegen oder -platten sowie der Bereich zwischen den Stützstegen oder -platten und der äußeren Begrenzung des Bodens offen ist.

2. Gießpfannenschieber nach Anspruch 1,
**dadurch gekennzeichnet**, daß
die Federelemente (10) thermodynamische Federelemente sind.

3. Gießpfannenschieber nach Anspruch 1 oder 2,
**dadurch gekennzeichnet**, daß
der Boden (23) des trogförmigen Gleitrahmens (20) nach Art eines Stegrostes ausgebildet ist.

4. Gießpfannenschieber nach Anspruch 3,
**dadurch gekennzeichnet**, daß
die Federelemente (10) sich gleitrahmenseitig an den Knoten- bzw. Kreuzungspunkten (24) der den stegrostartigen Boden (23) definierenden Stege (25) abstützen.

5. Gießpfannenschieber nach einem der Ansprüche 1 bis 4,
**dadurch gekennzeichnet**, daß zwischen der Schieberplatte (K1) und den diese gegen die Kopfplatte (K2) drückenden Federelementen (10) eine Druckplatte (26) angeordnet ist, an der sich die erwähnten Federelemente (10) schieberplattenseitig abstützen.

6. Gießpfannenschieber nach einem der Ansprüche 1 bis 5,
**dadurch gekennzeichnet**, daß
die Federelemente (10) durch eine sich parallel zum Boden (23) des trogförmigen Gleitrahmens (20) bzw. parallel zur Schieberplatte (K1) erstreckende Lochplatte (27) in Position gehalten sind.

7. Gießpfannenschieber nach Anspruch 6,
**dadurch gekennzeichnet**, daß
die Federelemente (10) in den Löchern (28) der Lochplatte (27) gehalten sind, so daß die Federelemente (10) samt Lochplatte (27) als Baueinheit montierbar, demontierbar bzw. austauschbar sind.

8. Gießpfannenschieber nach Anspruch 7,
**dadurch gekennzeichnet**, daß
die Federelemente (10) in den Löchern (28) der Lochplatte (27) klemmend gehalten sind.

9. Gießpfannenschieber nach einem der Ansprüche 6 bis 8,
**dadurch gekennzeichnet**, daß
die Lochplatte (27) sich nahe der Druckplatte (26) parallel zu dieser erstreckt.

10. Gießpfannenschieber nach einem der Ansprüche 1 bis 9,
**dadurch gekennzeichnet**, daß
die Gleitflächen (18, 19) zwischen Gleitrahmen (20) und Gehäuse (22) auf Höhe der Schieberplatte (K1) liegen.

11. Gießpfannenschieber nach Anspruch 10,
**dadurch gekennzeichnet**, daß
die miteinander korrespondierenden Gleitflächen (18, 19) von Gleitrahmen (20) und Gehäuse (22) durch flachbandartige Gleitschienen definiert sind.

12. Gießpfannenschieber nach Anspruch 10,
**dadurch gekennzeichnet**, daß
die miteinander korrespondierenden Gleitflächen (18, 19) von Gleitrahmen (20) und Gehäuse (22) jeweils einen trapez-, halbkreis- oder V-förmigen Querschnitt aufweisen.

13. Gießpfannenschieber nach Anspruch 10,
**dadurch gekennzeichnet**, daß zwischen den gleitrahmenseitigen und gehäuseseitigen Gleitflächen (18, 19) ein Gleitstab (21) mit rechteckförmigem oder kreisförmigem Querschnitt oder einem anderen, dem Querschnitt der einander zugeordneten Gleitflächen angepaßten Querschnitt angeordnet ist.

14. Gießpfannenschieber nach Anspruch 13,
**dadurch gekennzeichnet**, daß
der Gleitstab (21) einen quadratischen Querschnitt aufweist.

15. Gießpfannenschieber nach einem der Ansprüche 1 bis 14,
**dadurch gekennzeichnet**, daß
der Gleitrahmen (20) ein einstückiges Stahlgußteil ist.

## Claims

1. A foundry-ladle sliding gate, comprising a housing (22), a head plate (**K2**) mounted stationary and a slide plate (**K1**) which is displaceable relative thereto and which is held for this purpose inside a slide frame (20) displaceable relative to the housing (22), wherein the slide frame (20) is designed in the manner of a trough, the upper longitudinal edges (17) of which project laterally outwards and comprise sliding faces (18) which during operation correspond to sliding faces (19) on the housing, **characterized in that** the slide plate (**K1**) can be pressed against the head plate (**K2**) by means of spring elements (10), and the base (23) of the trough-shaped slide frame (20) is defined by support webs or plates for the spring elements acting between the base (23) and the slide plate (**K1**), wherein the region between the said support webs or plates and the region between the support webs or plates and the outer boundary of the base are open.

2. A foundry-ladle sliding gate according to Claim 1, **characterized in that** the spring elements (10) are thermodynamic spring elements.

3. A foundry-ladle sliding gate according to Claim 1 or 2, **characterized in that** the base (23) of the trough-shaped slide frame (20) is designed in the manner of a perforation grate.

4. A foundry-ladle sliding gate according to Claim 3, **characterized in that** on the side towards the slide frame the spring elements (10) are supported at the junction or intersection points (24) of the webs (25) defining the base (23) in the manner of a perforation grate.

5. A foundry-ladle sliding gate according to one of Claims 1 to 4, **characterized in that** a pressure plate (26), on which the aforesaid spring elements (10) are supported on the side towards the slide plate, is arranged between the slide plate (**K1**) and the spring elements (10) pressing the said slide plate (**K1**) against the head plate (**K2**).

6. A foundry-ladle sliding gate according to one of Claims 1 to 5, **characterized in that** the spring elements (10) are held in position by a perforated plate (27) extending parallel to the base (23) of the trough-shaped slide frame (20) or parallel to the slide plate (**K1**).

7. A foundry-ladle sliding gate according to Claim 6, **characterized in that** the spring elements (10) are held in the perforations (28) of the perforated plate (27), so that the spring elements (10) together with the perforated plate (27) can be assembled, dismantled or replaced as a structural unit.

8. A foundry-ladle sliding gate according to Claim 7, **characterized in that** the spring elements (10) are held in a clamped manner in the perforations (28) of the perforated plate (27).

9. A foundry-ladle sliding gate according to one of Claims 6 to 8, **characterized in that** the perforated plate (27) extends close to and parallel to the pressure plate (26).

10. A foundry-ladle sliding gate according to one of Claims 1 to 9, **characterized in that** the sliding faces (18, 19) are situated at the level of the slide plate (**K1**) between the slide frame (20) and the housing (22).

11. A foundry-ladle sliding gate according to Claim 10, **characterized in that** the mutually corresponding sliding faces (18, 19) of the slide frame (20) and the housing (22) are defined by slide rails in the manner of flat belts.

12. A foundry-ladle sliding gate according to Claim 10, **characterized in that** the mutually corresponding sliding faces (18, 19) of the slide frame (20) and the housing (22) each have a trapezoidal, semicircular or V-shaped cross-section.

13. A foundry-ladle sliding gate according to Claim 10, **characterized in that** a slide bar (21) with a rectangular or semicircular cross-section or another cross-section adapted to the cross-section of the mutually associated sliding faces is arranged between the sliding faces (18, 19) on the slide frame and on the housing.

14. A foundry-ladle sliding gate according to Claim 13, **characterized in that** the slide bar (21) has a square cross-section.

15. A foundry-ladle sliding gate according to one of Claims 1 to 14, **characterized in that** the slide frame (20) is a one-piece cast steel part.

## Revendications

1. Tiroir pour poche de coulée, constitué d'un corps (22), d'une plaque de tête (K2) montée fixe et d'une plaque de tiroir (K1) mobile en translation par rapport à celle-ci, qui à cet effet est maintenue à l'intérieur d'un châssis de glissement (20) mobile en translation par rapport au corps (22), le châssis de glissement (20) étant conformé à la manière d'une auge dont les bords longitudinaux supérieurs (17) font saillie latéralement vers l'extérieur et comportant des surfaces de glissement (18), qui, en service, correspondent à des surfaces de glissement du côté corps, caractérisé en ce que la plaque de tiroir (K1) peut être pressée contre la plaque de tête (K2) au moyen d'éléments élastiques (10), et en ce que le fond (23) du châssis de glissement (20) en forme d'auge est défini par des entretoises ou plaques d'appui pour les éléments élastiques agissant entre le fond (23) et la plaque de glissement (K1), la zone comprise entre ces entretoises ou plaques d'appui ainsi que la zone comprise entre les entretoises ou plaques d'appui et la limitation extérieure du fond étant ouverte.

2. Tiroir pour poche de coulée selon la revendication 1, caractérisé en ce que les éléments élastiques (10) sont des éléments élastiques thermodynamiques.

3. Tiroir pour poche de coulée selon la revendication 2, caractérisé en ce que le fond (23) du châssis de glissement (20) en forme d'auge est conformé à la manière d'une grille à entretoises.

4. Tiroir pour poche de coulée selon la revendication 3, caractérisé en ce que les éléments élastiques (10) prennent appui du côté châssis de glissement sur les noeuds ou points d'intersection (24) des entretoises (25) qui définissent le fond (23) du type grille à entretoises.

5. Tiroir pour poche de coulée selon l'une des revendications 1 à 4, caractérisé en ce qu'une plaque de pression (26), contre laquelle les éléments élastiques (10) mentionnés prennent appui du côté plaque de tiroir, est disposée entre la plaque de tiroir (K1) et les éléments élastiques (10) pressant celle-ci contre la plaque de tête (K2).

6. Tiroir pour poche de coulée selon l'une des revendications 1 à 5, caractérisé en ce que les éléments élastiques (10) sont maintenus en position par une plaque perforée (27) qui s'étend parallèlement au fond (23) du châssis de glissement (20) en forme d'auge ou parallèlement à la plaque de tiroir (K1).

7. Tiroir pour poche de coulée selon la revendication 6, caractérisé en ce que les éléments élastiques (10) sont maintenus dans les orifices (28) de la plaque perforée (27) de sorte que les éléments élastiques (10) peuvent être montés, démontés ou remplacés en tant que module.

8. Tiroir pour poche de coulée selon la revendication 7, caractérisé en ce que les éléments élastiques (10) sont maintenus par blocage dans les orifices (28) de la plaque perforée (27).

9. Tiroir pour poche de coulée selon l'une des revendications 6 à 8, caractérisé en ce que la plaque perforée (27) s'étend à proximité de la plaque de pression (26) parallèlement à celle-ci.

10. Tiroir pour poche de coulée selon l'une des revendications 1 à 9, caractérisé en ce que les surfaces de glissement (18, 19) entre le châssis de glissement (20) et le corps (22) sont situées à hauteur de la plaque de tiroir (K1).

11. Tiroir pour poche de coulée selon la revendication 10, caractérisé en ce que les surfaces de glissement (18, 19) du châssis de glissement (20) et du corps (22) correspondant les unes aux autres sont définies par des rails de glissement en forme de bandes plates.

12. Tiroir pour poche de coulée selon la revendication 10, caractérisé en ce que les surfaces de glissement (18, 19) du châssis de glissement (20) et du corps (22) correspondant les unes aux autres présentent chacune une section transversale trapézoïdale, en demi-cercle ou en V.

13. Tiroir pour poche de coulée selon la revendication 10, caractérisé en ce qu'une barre de glissement (21) de section transversale rectangulaire ou circulaire ou d'une autre section transversale adaptée à la section transversale des surfaces de glissement associées les unes aux autres est disposée entre les surfaces de glissement (18, 19) du côté châssis de glissement et du côté corps.

14. Tiroir pour poche de coulée selon la revendication 13, caractérisé en ce que la barre de glissement (21) présente une section transversale carrée.

15. Tiroir pour poche de coulée selon l'une des revendications 1 à 14, caractérisé en ce que le châssis de glissement (20) est une pièce en acier moulée d'un seul tenant.
